# EUROPÄISCHE PATENTSCHRIFT

(11) **EP 3 004 649 B1**
(45) Veröffentlichungstag und Bekanntmachung des Hinweises auf die Patenterteilung: **11.05.2022**
(21) Anmeldenummer: 14726122.6
(22) Anmeldetag: 19.05.2014
(51) Int. Cl.: F04D 13/02, F04D 29/62

(54) **PUMPENANORDNUNG**
PUMP ARRANGEMENT
ENSEMBLE POMPE

(30) Priorität: 24.05.2013 DE 102013008795
(43) Veröffentlichungstag der Anmeldung: 13.04.2016
(73) Patentinhaber: KSB SE & Co. KGaA, 67227 Frankenthal (DE)
(72) Erfinder: DRECHSEL, Patrick, 67227 Frankenthal (DE); LAY, Markus, 67227 Frankenthal (DE)
(86) Internationale Anmeldenummer: PCT/EP2014/060197
(87) Internationale Veröffentlichungsnummer: WO 2014/187761

(56) Entgegenhaltungen:
- CN-A- 102 808 776
- CN-U- 202 280 628
- DE-A1- 4 343 854
- DE-U1- 29 716 110
- GB-A- 994 322
- US-A- 4 871 301
- US-A- 5 090 944
- US-A- 5 846 049
- US-A1- 2004 223 864
- Johnson Pump: "Combi Modular System", , 1 February 2008 (2008-02-01), pages 1-8, XP055062988, Retrieved from the Internet: URL:https://pdf.directindustry.com/pdf/joh nson-pump/combi-modular-system-standardize d-centrifugal-pumps/38862-21786.html [retrieved on 2013-05-15]

## Beschreibung

Die Erfindung betrifft einen modularen Baukasten zur Baugrößenauslegung für eine Hydraulikgröße mit unterschiedlichen Magnetkupplungsgrößen bzw. für eine Magnetkupplungsgröße und verschiedenen Hydraulikgrößen zur Herstellung einer Pumpenanordnung nach dem Oberbegriff des Anspruchs 1. Die Erfindung betrifft ferner eine derartige Pumpenanordnung.

Eine derartige Pumpenanordnung ist aus der DE 10 2004 003 400 A1 bekannt, die zum Vergrößern des Anwendungsbereiches einen Antriebsrotor aufweist, der als ein Gleichteil für äußere Antriebselemente ausgebildet ist. Dadurch ist aber eine Vergrößerung des Anwendungsbereiches nur bis zu einem bestimmten Grad möglich. Ab einer gewissen Baugröße ist eine Anpassung der Rotorgröße unvermeidlich.

Aus der EP 0 814 268 A1 ist ein modularer Bausatz zur Herstellung von Pumpen bekannt, der die Möglichkeiten bieten soll, Pumpen nach Anwendungsbedarf beliebig aus wenigen Bauelementen zu produzieren. Die vorgeschlagene Lösung lässt jedoch nur den Austausch von Bauteilen zu, die einer einzigen Baugröße zugeordnet sind.

Die DE 43 43 854 A1 offenbart eine Magnetpumpe für korrosive Medien, wobei die Pumpenwelle aus Hartkeramik besteht und die Laufradbuchse mit dem Laufrad und die Magnetrotorbuchse mit dem Magnetrotor drehfest vergossen sind und die Pumpenwelle über je ein Polygonprofil formschlüssig mit der Laufradbuchse und der Magnetrotorbuchse drehfest verbunden ist.

Eine Magnetkupplungspumpe, bei der die Pumpenwelle in den Gleitlagern axial verschiebbar gelagert ist, und das Laufrad drehfest mit der Pumpenwelle verbunden und auf dieser axial verschiebbar angeordnet ist, wird in der DE 297 16 110 U1 gezeigt.

Eine Magnetkupplungspumpe mit Permanentmagneten aus bestimmten Materialien ist aus der GB 994 322 A bekannt.

Die US 4,871,301 A offenbart eine Magnetkupplungspumpe mit einem Lagersystem, das ein Schmiersystem umfasst, das in manchen Fällen das geförderte Medium als Schmier- und Kühlmittel benutzt.

Aus der US 5,846,049 A ist eine Pumpe bekannt, die ein axial einstellbares Laufrad aufweist, um den Abstand zwischen Laufrad und Gehäuse einzustellen. Die Pumpe hat ein ausbaubares Modul, das das Laufrad, die Laufradwelle und ein Antriebselement umfasst.

Das Dokument "Johnson Pump - Combi Modular System", veröffentlicht im Februar 2008, offenbart ein modulares System für einstufige Kreiselpumpen mit zwischen den unterschiedlichen Pumpenkonstruktionen austauschbaren Teilen.

Die vorstehend genannten Schriften berücksichtigen jedoch nicht, dass, bedingt durch verschiedene Drehzahlen, Förderhöhen, Fördervolumina und Dichten des zu fördernden Mediums, für ein und dieselbe Hydraulikgröße ein großer Bereich an Drehmomenten benötigt wird.

Die Aufgabe der Erfindung besteht darin, eine Magnetkupplungspumpenanordnung bereitzustellen, bei der für eine Hydraulikgröße eine möglichst große Zahl von Magnetkupplungen mit unterschiedlichen Durchmessern zur Verfügung steht und für eine Magnetkupplungsgröße möglichst viele unterschiedliche Hydraulikgrößen verwendbar sind. Gleichsam sollten innerhalb einer Magnetkupplungsgröße unterschiedliche Spalttöpfe, d.h. unterschiedliche Druckstufen und/oder Werkstoffe, verwendbar sein.

Die Aufgabe der Erfindung wird gelöst durch verschiedene den Spalttopf mit dem Gehäusedeckel, verbindende Adapterelemente mit einem Montageflansch, der an der dem Innenraum nahen Seite an einer Anlagefläche des Gehäusedeckels, anliegt.

Durch die Verwendung verschiedener Adapterelemente steht ein modularer Baukasten zur Verfügung, der eine effiziente Baugrößenauslegung für eine Hydraulikgröße mit unterschiedlichen Magnetkupplungsgrößen bzw. für eine Magnetkupplungsgröße und verschiedenen Hydraulikgrößen ermöglicht.

In einfacher Art und Weise lässt sich also durch form- und/oder größenmäßige Anpassung des Adapterelementes eine Magnetkupplungsgröße an verschiedene Hydraulikgrößen adaptieren. Dadurch wird der für ein und dieselbe Hydraulikgröße durch verschiedene Drehzahlen, Förderhöhen, Fördervolumina und Dichten des zu fördernden Mediums bedingte große erforderliche Bereich an Drehmomenten abgedeckt. Es braucht nicht mehr die jeweils maximale Kupplungsgröße für alle Kombinationen verwendet zu werden, sondern es kann jeweils die passende Magnetkupplungsgröße an eine Hydraulikgröße adaptiert werden, mit entsprechenden Vorteilen hinsichtlich der Energieeffizienz, der Wirbelstromverluste und/oder der Anschaffungskosten. Ein weiterer Vorteil der Erfindung ist die verringerte Anzahl der zu bevorratenden Bauteile für eine Pumpenbaureihe.

In weiterer Ausgestaltung weist die Anlagefläche einen in axialer Richtung zurückgesetzten Bereich auf, in den ein an dem Montageflansch ausgebildeter Zentrierring eingreift. In dem zurückgesetzten Bereich ist zum Einen ein Dichtungsring anordenbar und zum Anderen ist das Adapterelement exakt ausrichtbar und fluiddicht an dem Gehäusedeckel befestigbar.

Indem an der dem Montageflansch gegenüberliegenden Seite das Adapterelement mehrere Gewindelöcher zur Befestigung des Spalttopfes aufweist, ist es möglich, innerhalb einer Magnetkupplungsgröße unterschiedliche Spalttöpfe verschiedener Druckstufen bzw. Festigkeiten und/oder unterschiedlichen Werkstoffen zu verwenden bzw. auszutauschen.

Erfindungsgemäß ist an der dem Montageflansch gegenüberliegenden Seite ein sich in axialer Richtung weiter in den Innenraum erstreckender Ring vorgesehen, der eine Anlaufsicherung bildet und eine Berührung des Außenrotors an dem Spalttopf verhindert.

Zur Verbesserung der Strömungsführung des Mediums und zur einfacheren und somit kostengünstigen gießtechnischen Herstellung weist die Außenkontur des Adapterelementes einen im Wesentlichen konusförmigen Verlauf auf.

Dabei verjüngt sich vorzugsweise das Adapterelement im Wesentlichen beginnend vom Montageflansch bis zum Ring.

Nach einer weiteren Ausgestaltung ist vorgesehen, dass das in Richtung Gehäusedeckel weisende Ende des Außenrotors einen radial umlaufenden Vorsprung aufweist. Dadurch ist der radiale Abstand des Außenrotors zum Ring für den Normalbetrieb exakt herstellbar.

Aus dem gleichen Grund wird vorgeschlagen, dass, alternativ oder zusätzlich, der Vorsprung an der Innenseite des Ringes ausgebildet ist.

Bei einem weiteren Ausführungsbeispiel der Erfindung ist vorgesehen, dass das in Richtung Gehäusedeckel weisende Ende des Außenrotors einen Bereich mit reduziertem Außendurchmesser aufweist. Somit wird die Montierbarkeit des Adapterelementes bei kleinen Kupplungsdurchmessern gewährleistet.

Bei einer weiteren vorteilhaften Ausgestaltung ist zwischen Laufrad und Innenrotor eine mit der um die Drehachse drehbar antreibbaren Laufradwelle in Wirkverbindung stehende Lageranordnung angeordnet.

Im Rahmen der Erfindung wird vorgeschlagen, dass bei einer weiteren Ausführungsform dass zwischen dem Innenrotor und der Lageranordnung eine Federeinrichtung angeordnet ist.

Erfindungsgemäß befindet sich bei einer Ausführungsform zwischen der Federeinrichtung und dem Innenrotor eine auf die Laufradwelle aufgeschobene Distanzhülse, mittels der der Innenrotor in axialer Richtung tiefer in den Außenrotor gelangt. Damit sind die Magnete des Innenrotors und die Magnete des Außenrotors optimal zueinander ausgerichtet, um eine optimale Kraftübertragung von Außenrotor zu Innenrotor zu gewährleisten.

Die Aufgabe der Erfindung wird ferner durch einen modularen Baukasten zur Herstellung einer erfindungsgemäßen Pumpenanordnung gelöst.

Ausführungsbeispiele der Erfindung sind in den Zeichnungen dargestellt und werden im Folgenden näher beschrieben. Es zeigt die
- Fig. 1: den Längsschnitt durch eine Magnetkupplungspumpenanordnung, die
- Fig. 2: den Längsschnitt durch die Magnetkupplungspumpenanordnung gemäß Fig. 1 mit einem erfindungsgemäßen Adapterelement, die
- Fig. 3: den Längsschnitt durch die Magnetkupplungspumpenanordnung gemäß Fig. 1 mit einem weiteren erfindungsgemäßen Adapterelement, die
- Fig. 4: den Längsschnitt durch eine Magnetkupplungspumpenanordnung mit einer als Wärmesperre dienendem Gehäusedeckel und einem erfindungsgemäßen Adapterelement gemäß Fig. 2.

Die Fig. 1 zeigt eine Pumpenanordnung 1 in Form einer Magnetkupplungspumpenanordnung. Die Pumpenanordnung 1 weist ein mehrteiliges Pumpengehäuse 2 einer Kreiselpumpe auf, das ein als Spiralgehäuse ausgebildetes Hydraulikgehäuse 3, einen Gehäusedeckel 4, eine Lagerträgerlaterne 5, einen Lagerträger 6 und einen Lagerdeckel 7 umfasst.

Das Hydraulikgehäuse 3 weist eine Einlassöffnung 8 zum Ansaugen eines Fördermediums und eine Auslassöffnung 9 zum Ausstoßen des Fördermediums auf. Der Gehäusedeckel 4 ist an der der Einlassöffnung 8 gegenüberliegenden Seite des Hydraulikgehäuses 3 angeordnet. An der dem Hydraulikgehäuse 3 abgewandten Seite des Gehäusedeckels 4 ist die Lagerträgerlaterne 5 befestigt. Der Lagerträger 6 ist an der dem Gehäusedeckel 4 gegenüberliegenden Seite der Lagerträgerlaterne 5 angebracht. Der Lagerdeckel 7 ist wiederum an der der Lagerträgerlaterne 5 abgewandten Seite des Lagerträgers 6 befestigt.

Ein Spalttopf 10 ist an der dem Hydraulikgehäuse 3 abgewandten Seite des Gehäusedeckels 4 befestigt und erstreckt sich zumindest teilweise durch einen vom Pumpengehäuse 2, insbesondere vom Gehäusedeckel 4, von der Lagerträgerlaterne 5 und von dem Lagerträger 6 begrenzten Innenraum 11. Der Spalttopf 10 weist einen im Wesentlichen zylindrischen Grundkörper 12 auf. Der Grundkörper 12 ist an einer Seite offen und an der der offenen Seite gegenüberliegenden Seite mittels eines gewölbten Bodens 13 geschlossen. An der offenen Seite ist ein ringartiger Befestigungsflansch 14 angeordnet, der einteilig mit dem Grundkörper 12 ausgebildet ist oder an diesen durch Schweißen oder mittels anderen geeigneten Befestigungsmitteln oder -vorrichtungen, beispielsweise Schrauben, Nieten oder dergleichen verbunden ist. Der Befestigungsflansch 14 liegt an der dem Innenraum 11 nahen Seite an einer Anlagefläche 15 des Gehäusedeckels 4 an und weist mehrere Montagelöcher 16 auf, durch die Schrauben 17 durchführbar und in im Gehäusedeckel 4 vorgesehene Gewindebohrungen 18 einschraubbar sind. Der Spalttopf 10 dichtet eine von ihm und dem Gehäusedeckel 4 umschlossene Kammer 19 hermetisch gegenüber dem Innenraum 11 ab.

Eine um eine Drehachse A drehbare Laufradwelle 20 erstreckt sich von einer mittels des Hydraulikgehäuses 3 und des Gehäusedeckels 4 begrenzten Strömungskammer 21 durch eine in dem Gehäusedeckel 4 vorgesehene Öffnung 22 in die Kammer 19. An einem innerhalb der Strömungskammer 21 liegenden Wellenende der Laufradwelle 20 ist ein Laufrad 23 befestigt, am gegenüberliegenden Wellenende, das zwei Wellenabschnitte 20a, 20b mit sich jeweils vergrößernden Durchmessern aufweist, ist ein innerhalb der Kammer 19 angeordneter Innenrotor 24 vorgesehen. Der Innenrotor 24 ist mit mehreren Magneten 25 bestückt, die an der dem Spalttopf 10 zugewandten Seite des Innenrotors 24 angeordnet sind.

Zwischen Laufrad 23 und Innenrotor 24 ist eine mit der um die Drehachse A drehbar antreibbaren Laufradwelle 20 in Wirkverbindung stehende Lageranordnung 26 angeordnet. Ein koaxial zur Drehachse A angeordneter Lagerringträger 27, mit dem die stationären, d.h. die sich nicht mit der Laufradwelle 20 drehenden Teile der Lageranordnung 26 an ihrem Platz gehalten werden, liegt mit einem flanschartigen Bereich 28 an einer weiteren Anlagefläche 29 des Gehäusedeckels 4 an, ist mittels einer nicht dargestellten Schraubverbindung an dem Gehäusedeckel 4 befestigt und erstreckt sich in die Kammer 19.

Zwischen dem Innenrotor 24 bzw. dem Wellenabschnitt 20a und der Lageranordnung 26, insbesondere den sich mit der Laufradwelle 20 drehenden Teilen der Lageranordnung 26, ist eine Federeinrichtung 30 in Form eines Tellerfederpaketes angeordnet und beaufschlagt den Spannverbund, bestehend aus Laufrad 23, einer das Laufrad 23 über eine Scheibe 31 an die Laufradwelle 20 befestigende Laufradmutter 32, den sich mit der Laufradwelle 20 drehenden Teilen der Lageranordnung 26 und Innenrotor 24 mit einer Federkraft, derart, dass der Spannverbund, insbesondere über den Innenrotor 24, in einem gewissen Maße elastisch in Anlage an einer Anlagefläche 33 gehalten wird, die durch die unterschiedlichen Durchmesser der Wellenabschnitte 20a und 20b entsteht, wobei der Durchmesser des Wellenabschnittes 20b größer ist, als der Durchmesser des Wellenabschnittes 20a. Der Spannverbund umfasst also im Wesentlichen die sich mit der Laufradwelle 20 um die Drehachse A drehenden Bauteile.

Ein nicht dargestellter Antriebsmotor, vorzugsweise ein Elektromotor, treibt eine Antriebswelle 34 an. Die um die Drehachse A antreibbare Antriebswelle 34 ist im Wesentlichen koaxial zur Laufradwelle 20 angeordnet. Die Antriebswelle 34 erstreckt sich durch den Lagerdeckel 7, den Lagerträger 6 und wenigstens teilweise in die Lagerträgerlaterne 5. Die Antriebswelle 34 ist in zwei in dem Lagerträger 6 untergebrachten Kugellagern 35, 36 gelagert. Am freien Ende der Antriebswelle 34 ist ein mehrere Magnete 37 tragender Außenrotor 38 angeordnet. Die Magnete 37 sind an der dem Spalttopf 10 zugewandten Seite des Außenrotors 38 angeordnet. Der Außenrotor 38 erstreckt sich zumindest teilweise über den Spalttopf 10 und wirkt mit dem Innenrotor 24 zusammen, derart, dass der rotierende Außenrotor 38 mittels magnetischer Kräfte den Innenrotor 24 und somit die Laufradwelle 20 und das Laufrad 23 ebenfalls in eine Rotationsbewegung versetzt.

Die Fig. 2 zeigt eine Pumpenanordnung 1, deren Außenmaße den in der Fig. 1 gezeigten Außenmaßen entsprechen. Gemäß eines Baukastenprinzips weisen Hydraulikgehäuse 3, Gehäusedeckel 4, Lagerträgerlaterne 5, Lagerträger 6 und Lagerdeckel 7 also eine gleichgroße Dimensionierung auf. Außerdem weisen in beiden Ausführungsformen Laufrad 23, Lageranordnung 26 und Lagerringträger 27 eine gleiche Dimensionierung auf. Bei der in der Fig. 2 gezeigten Ausführungsform sind sowohl Durchmesser als auch axiale Erstreckung von Spalttopf 10, Innenrotor 24 und Außenrotor 38 geringer als bei der in der Fig. 1 gezeigten Ausführungsform. Dies ist besonders vorteilhaft, wenn kleinere Leistungsanforderungen, beispielsweise eine geringere Förderhöhe oder Fördermenge, bei höchstmöglicher Effizienz an die Pumpenanordnung 1 bestehen.

Zum Anpassen des Spalttopfes 10 mit verringerter axialer Erstreckung und vermindertem Durchmesser ist ein separates Adapterelement 39 vorgesehen, das auf einer Seite einen Montageflansch 40 aufweist, dessen Ausgestaltung im Wesentlichen der Ausgestaltung des in der Fig. 1 gezeigten Befestigungsflansches 14 des Spalttopfes 10 entspricht. Der Montageflansch 40 liegt an der dem Innenraum 11 nahen Seite an der Anfagefläche 15 des Gehäusedeckels 4 an und weist mehrere Montagelöcher 41 auf, durch die die Schrauben 17 durchführbar und in die im Gehäusedeckel 4 vorgesehenen Gewindebohrungen 18 einschraubbar sind. Die Anlagefläche 15 weist einen in axialer Richtung zurückgesetzten Bereich 42 auf, in dem ein Dichtungsring 43 angeordnet ist und in den ein an dem Montageflansch 40 ausgebildeter Zentrierring 44 eingreift, wodurch das Adapterelement 39 exakt ausgerichtet und fluiddicht an dem Gehäusedeckel 4 befestigbar ist.

An der dem Montageflansch 40 gegenüberliegenden Seite weist das Adapterelement 39 mehrere Gewindelöcher 45 auf, in welche sich durch die Montagelöcher 16 im Befestigungsflansch 14 des Spalttopfes 10 erstreckende Schrauben 46 einschraubbar sind. Damit ist es möglich, innerhalb einer Magnetkupplungsgröße unterschiedliche Spalttöpfe 10 verschiedener Druckstufen bzw. Festigkeiten und/oder unterschiedlichen Werkstoffen auszutauschen. Außerdem ist an der dem Montageflansch 40 gegenüberliegenden Seite ein sich in axialer Richtung weiter in den Innenraum 11 erstreckender Ring 47 vorgesehen, der eine Anlaufsicherung bildet und eine Berührung der Magnete 37 des Außenrotors 38 an dem Grundkörper 12 des Spalttopfes 10 verhindert. Die Außenkontur des Adapterelementes 39 weisen jeweils einen im Wesentlichen konusförmigen Verlauf auf. Beginnend im Wesentlichen vom Montageflansch 40 verjüngt sich dabei das Adapterelement 39 bis zum Ring 47. Die Innenkontur des Adapterelementes 39 ist zumindest sich teilweise verjüngend ausgebildet. Bei der in der Fig. 2 dargestellten Ausführungsform weist das in Richtung Gehäusedeckel 4 weisende Ende des Außenrotors 38 einen dem Ring 47 zugewandten radial umlaufenden Vorsprung 48 auf, der bei einem möglicherweise mit einer Unwucht drehenden Außenrotor 38 in jedem Fall zuerst die Innenseite des Ringes 47 des Adapterelementes 39 berührt, bevor die Magnete 37 des Außenrotors 38 in Kontakt mit dem Grundkörper 12 des Spalttopfes 10 kommen. Bei einer alternativen Ausführungsform kann der Vorsprung 48 auch an der Innenseite des Ringes 47 ausgebildet sein. Bei einer weiteren Ausführungsform kann der Vorsprung 48 sowohl am Ende des Außenrotors 38 als auch an der Innenseite des Ringes 47 ausgebildet sein.

Zwischen der Federeinrichtung 30 und dem Innenrotor 24 befindet sich eine auf die Laufradwelle 20 aufgeschobene Distanzhülse 49, die den vorstehend beschriebenen Spannverbund um dieses Bauteil erweitert. Bei der gezeigten Ausführungsform ist die Laufradwelle 20, insbesondere Wellenabschnitt 20a, um die Länge der Distanzhülse 49 gegenüber der in der Fig. 1 gezeigten Ausführungsform verlängert. Mittels der Distanzhülse 49 gelangt der Innenrotor 24 in axialer Richtung tiefer in den Außenrotor 38. Damit sind die Magnete 25 des Innenrotors 24 und die Magnete 37 des Außenrotors 38 optimal zueinander ausgerichtet, um eine optimale Kraftübertragung von Außenrotor 38 zu Innenrotor 24 zu gewährleisten.

Die Fig. 3 zeigt eine Pumpenanordnung 1, deren Außenmaße den in den Fig. 1 und Fig. 2 gezeigten Außenmaßen entsprechen. Ebenso weisen Laufrad 23, Lageranordnung 26 und Lagerringträger 27 eine gleiche Dimensionierung, wie bei den in den Fig. 1 und 2 gezeigten Ausführungsformen, auf. Bei der in der Fig. 3 gezeigten Ausführungsform sind sowohl Durchmesser als auch axiale Erstreckung von Spalttopf 10, Innenrotor 24 und Außenrotor 38 gegenüber der in der Fig. 2 gezeigten Ausführungsform weiter verringert worden. Die Laufradwelle 20, insbesondere Wellenabschnitt 20a, weist die selbe axiale Erstreckung auf, wie bei der in der Fig. 2 gezeigten Ausführungsform. Das in Richtung Gehäusedeckel 4 weisende Ende des Außenrotors 38 weist einen dem Ring 47 zugewandten Bereich 50 mit reduziertem Außendurchmesser auf, mit dem ein möglicherweise sich mit einer Unwucht drehender Außenrotor 38 in jedem Fall zuerst an die Innenseite des Ringes 47 des Adapterelementes 39 in Anlage gerät, bevor die Magnete 37 des Außenrotors 38 in Kontakt mit dem Grundkörper 12 des Spalttopfes 10 kommen.

Wie aus der Fig. 4 ersichtlich, kann das Adapterelement 39 auch an einem als Wärmesperre ausgebildeten Gehäusedeckel 4 bei einer ein heißes Medium führenden Pumpenanordnung 1 verwendet werden. Dabei weisen das Hydraulikgehäuse 3, wesentliche Bereiche des Gehäusedeckels 4, Lagerträgerlaterne 5, Lagerträger 6 und Lagerdeckel 7 eine gleiche Dimensionierung wie bei den in den Fig. 1 bis 3 gezeigten Ausführungsbeispielen auf. Der Spalttopf 10, das Adapterelement 39 und der Außenrotor 38 weisen eine gleiche Dimensionierung entsprechend der Magnetkupplungsgröße gemäß Fig. 2 auf.

**Bezuqszeichenliste**

| | | | |
|---|---|---|---|
| 1 | Pumpenanordnung | 27 | Lagerringträger |
| 2 | Pumpengehäuse | 28 | flanschartigen Bereich |
| 3 | Hydraulikgehäuse | 29 | Anlagefläche |
| 4 | Gehäusedeckel | 30 | Federeinrichtung |
| 5 | Lagerträgerlaterne | 31 | Scheibe |
| 6 | Lagerträger | 32 | Laufradmutter |
| 7 | Lagerdeckel | 33 | Anlagefläche |
| 8 | Einlassöffnung | 34 | Antriebswelle |
| 9 | Auslassöffnung | 35 | Kugellager |
| 10 | Spalttopf | 36 | Kugellager |
| 11 | Innenraum | 37 | Magnet |
| 12 | Grundkörper | 38 | Außenrotor |
| 13 | Boden | 39 | Adapterelement |
| 14 | Befestigungsflansch | 40 | Montageflansch |
| 15 | Anlagefläche | 41 | Montageloch |
| 16 | Montageloch | 42 | zurückgesetzter Bereich |
| 17 | Schraube | 43 | Dichtungsring |
| 18 | Gewindebohrung | 44 | Zentrierring |
| 19 | Kammer | 45 | Gewindeloch |
| 20 | Laufradwelle | 46 | Schraube |
| 20a | Wellenabschnitt | 47 | Ring |
| 20b | Wellenabschnitt | 48 | Vorsprung |
| 21 | Strömungskammer | 49 | Distanzhülse |
| 22 | Öffnung | 50 | Bereich mit reduziertem Außendurchmesser |
| 23 | Laufrad | | |
| 24 | Innenrotor | | |
| 25 | Magnet | A | Drehachse |
| 26 | Lageranordnung | | |

## Patentansprüche

1. Modularer Baukasten zur Baugrößenauslegung für eine Hydraulikgröße mit unterschiedlichen Magnetkupplungsgrößen bzw. für eine Magnetkupplungsgröße und verschiedenen Hydraulikgrößen zur Herstellung einer Pumpenanordnung mit einem von einem Pumpengehäuse (2) der Pumpenanordnung (1) gebildeten Innenraum (11), einem Spalttopf (10), der eine von ihm umschlossene Kammer (19) hermetisch gegenüber dem vom Pumpengehäuse (2) gebildeten Innenraum (11) abdichtet, einer um eine Drehachse (A) drehbar antreibbaren Laufradwelle (20), einem an einem Ende der Laufradwelle (20) angeordneten Laufrad (23), einem an dem anderen Ende der Laufradwelle (20) angeordneten Innenrotor (24) und einem mit dem Innenrotor (24) zusammenwirkenden Außenrotor (38),
**gekennzeichnet durch**
verschiedene den Spalttopf (10) mit einem Gehäusedeckel (4) des Pumpengehäuses (2) verbindende Adapterelemente (39) mit einem Montageflansch (40), der an der dem Innenraum (11) nahen Seite an einer Anlagefläche (15) des Gehäusedeckels (4) anliegt.

2. Pumpenanordnung zur Baugrößenauslegung für eine Hydraulikgröße mit unterschiedlichen Magnetkupplungsgrößen bzw. für eine Magnetkupplungsgröße und verschiedenen Hydraulikgrößen für einen modularen Baukasten nach Anspruch 1 mit
einem von einem Pumpengehäuse (2) der Pumpenanordnung (1) gebildeten Innenraum (11), einem Spalttopf (10), der eine von ihm umschlossene Kammer (19) hermetisch gegenüber dem vom Pumpengehäuse (2) gebildeten Innenraum (11) abdichtet, einer um eine Drehachse (A) drehbar antreibbaren Laufradwelle (20), einem an einem Ende der Laufradwelle (20) angeordneten Laufrad (23), einem an dem anderen Ende der Laufradwelle (20) angeordneten Innenrotor (24) und einem mit dem Innenrotor (24) zusammenwirkenden Außenrotor (38),
**gekennzeichnet durch**
verschiedene den Spalttopf (10) mit einem Gehäusedeckel (4) des Pumpengehäuses (2) verbindende Adapterelemente (39) mit einem Montageflansch (40), der an der dem Innenraum (11) nahen Seite an einer Anlagefläche (15) des Gehäusedeckels (4) anliegt.

3. Pumpenanordnung nach Anspruch 2, **dadurch gekennzeichnet, dass** die Anlagefläche (15) einen in axialer Richtung zurückgesetzten Bereich (42) aufweist, in den ein an dem Montageflansch (40) ausgebildeter Zentrierring (44) eingreift.

4. Pumpenanordnung nach Anspruch 2 oder 3, **dadurch gekennzeichnet, dass** an der dem Montageflansch (40) gegenüberliegenden Seite das Adapterelement (39) mehrere Gewindelöcher (45) aufweist.

5. Pumpenanordnung nach einem der Ansprüche 2 bis 4, **dadurch gekennzeichnet, dass** an der dem Montageflansch (40) gegenüberliegenden Seite ein sich in axialer Richtung weiter in den Innenraum (11) erstreckender Ring (47) vorgesehen ist.

6. Pumpenanordnung nach einem der Ansprüche 2 bis 5, **dadurch gekennzeichnet, dass** die Außenkontur des Adapterelementes (39) einen im Wesentlichen konusförmigen Verlauf aufweist.

7. Pumpenanordnung nach Anspruch 6, **dadurch gekennzeichnet, dass** beginnend vom Montageflansch (40) sich das Adapterelement (39) bis zum Ring (47) verjüngt.

8. Pumpenanordnung nach einem der Ansprüche 2 bis 7, **dadurch gekennzeichnet, dass** das in Richtung Gehäusedeckel (4) weisende Ende des Außenrotors (38) einen radial umlaufenden Vorsprung (48) aufweist.

9. Pumpenanordnung nach einem der Ansprüche 2 bis 8, **dadurch gekennzeichnet, dass** der Vorsprung (48) an der Innenseite des Ringes (47) ausgebildet ist.

10. Pumpenanordnung nach einem der Ansprüche 2 bis 7, **dadurch gekennzeichnet, dass** das in Richtung Gehäusedeckel (4) weisende Ende des Außenrotors (38) einen Bereich (50) mit reduziertem Außendurchmesser aufweist.

11. Pumpenanordnung nach einem der Ansprüche 2 bis 10, **dadurch gekennzeichnet, dass** zwischen Laufrad (23) und Innenrotor (24) eine mit der um die Drehachse (A) drehbar antreibbaren Laufradwelle (20) in Wirkverbindung stehende Lageranordnung (26) angeordnet ist.

12. Pumpenanordnung nach Anspruch 11, **dadurch gekennzeichnet, dass** zwischen dem Innenrotor (24) und der Lageranordnung (26) eine Federeinrichtung (30) angeordnet ist.

13. Pumpenanordnung nach Anspruch 12, **dadurch gekennzeichnet, dass** sich zwischen der Federeinrichtung (30) und dem Innenrotor (24) eine auf die Laufradwelle (20) aufgeschobene Distanzhülse (49) befindet.

## Claims

1. Modular construction kit for structural size configuration for one hydraulic size with different magnetic coupling sizes, or for one magnetic coupling size and different hydraulic sizes, for producing a pump arrangement having an interior space (11) formed by a pump casing (2) of the pump arrangement (1), having a containment can (10) which hermetically seals off a chamber (19) surrounded by said containment can with respect to the interior space (11) formed by the pump casing (2), having an impeller shaft (20) which can be driven in rotation about an axis of rotation (A), having an impeller (23) which is arranged on one end of the impeller shaft (20), having an inner rotor (24) which is arranged on the other end of the impeller shaft (20), and having an outer rotor (38) which interacts with the inner rotor (24),
**characterized by**
different adaptor elements (39) connecting the containment can (10) to a casing cover (4) of the pump casing (2), which adaptor elements have a mounting flange (40) which, at the side close to the interior space (11), bears against an abutment surface (15) of the casing cover (4).

2. Pump arrangement for structural size configuration for one hydraulic size with different magnetic coupling sizes, or for one magnetic coupling size and different hydraulic sizes, for a modular construction kit according to Claim 1, having an interior space (11) formed by a pump casing (2) of the pump arrangement (1), a containment can (10) which hermetically seals off a chamber (19) surrounded by said containment can with respect to the interior space (11) formed by the pump casing (2), an impeller shaft (20) which can be driven in rotation about an axis of rotation (A), an impeller (23) which is arranged on one end of the impeller shaft (20), an inner rotor (24) which is arranged on the other end of the impeller shaft (20), and an outer rotor (38) which interacts with the inner rotor (24),
**characterized by**
different adaptor elements (39) connecting the containment can (10) to a casing cover (4) of the pump casing (2), which adaptor elements have a mounting flange (40) which, at the side close to the interior space (11), bears against an abutment surface (15) of the casing cover (4).

3. Pump arrangement according to Claim 2, **characterized in that** the abutment surface (15) has a region (42) which is recessed in an axial direction and into which a centring ring (44) formed on the mounting flange (40) engages.

4. Pump arrangement according to Claim 2 or 3, **characterized in that**, on the side situated opposite the mounting flange (40), the adaptor element (39) has multiple threaded holes (45).

5. Pump arrangement according to one of Claims 2 to 4, **characterized in that**, on the side situated opposite the mounting flange (40), a ring (47) which extends further in the axial direction into the interior space (11) is provided.

6. Pump arrangement according to one of Claims 2 to 5, **characterized in that** the outer contour of the adaptor element (39) has a substantially conical profile.

7. Pump arrangement according to Claim 6, **characterized in that**, proceeding from the mounting flange (40), the adaptor element (39) narrows towards the ring (47) .

8. Pump arrangement according to one of Claims 2 to 7, **characterized in that** that end of the outer rotor (38) which points in the direction of the casing cover (4) has a radially encircling projection (48).

9. Pump arrangement according to one of Claims 2 to 8, **characterized in that** the projection (48) is formed on the inner side of the ring (47).

10. Pump arrangement according to one of Claims 2 to 7, **characterized in that** that end of the outer rotor (38) which points in the direction of the casing cover (4) has a region (50) of reduced outer diameter.

11. Pump arrangement according to one of Claims 2 to 10, **characterized in that**, between the impeller (23) and inner rotor (24), there is arranged a bearing arrangement (26) which is operatively connected to the impeller shaft (20), which can be driven in rotation about the axis of rotation (A).

12. Pump arrangement according to Claim 11, **characterized in that** a spring device (30) is arranged between the inner rotor (24) and the bearing arrangement (26).

13. Pump arrangement according to Claim 12, **characterized in that**, between the spring device (30) and the inner rotor (24), there is situated a spacer sleeve (49) which is pushed onto the impeller shaft (20).

## Revendications

1. Kit modulaire pour le dimensionnement pour une taille hydraulique avec différentes tailles d'accouplement magnétique ou pour une taille d'accouplement magnétique et diverses tailles hydrauliques pour la fabrication d'un agencement de pompe comprenant un espace intérieur (11) formé par un corps de pompe (2) de l'agencement de pompe (1), un pot d'entrefer (10), qui rend hermétiquement étanche une chambre (19) qu'il entoure par rapport à l'espace intérieur (11) formé par le corps de pompe (2), un arbre de roue à aubes (20) pouvant être entraîné en rotation autour d'un axe de rotation (A), une roue à aubes (23) agencée à une extrémité de l'arbre de roue à aubes (20), un rotor intérieur (24) agencé à l'autre extrémité de l'arbre de roue à aubes (20) et un rotor extérieur (38) coopérant avec le rotor intérieur (24),
**caractérisé par**
divers éléments adaptateurs (39) reliant le pot d'entrefer (10) à un couvercle de corps (4) du corps de pompe (2), comprenant une bride de montage (40) qui s'applique, du côté proche de l'espace intérieur (11), sur une surface d'appui (15) du couvercle de corps (4).

2. Agencement de pompe pour le dimensionnement pour une taille hydraulique avec différentes tailles d'accouplement magnétique ou pour une taille d'accouplement magnétique et diverses tailles hydrauliques pour un kit modulaire selon la revendication 1, comprenant :
un espace intérieur (11) formé par un corps de pompe (2) de l'agencement de pompe (1), un pot d'entrefer (10), qui rend hermétiquement étanche une chambre (19) qu'il entoure par rapport à l'espace intérieur (11) formé par le corps de pompe (2), un arbre de roue à aubes (20) pouvant être entraîné en rotation autour d'un axe de rotation (A), une roue à aubes (23) agencée à une extrémité de l'arbre de roue à aubes (20), un rotor intérieur (24) agencé à l'autre extrémité de l'arbre de roue à aubes (20) et un rotor extérieur (38) coopérant avec le rotor intérieur (24),
**caractérisé par**
divers éléments adaptateurs (39) reliant le pot d'entrefer (10) à un couvercle de corps (4) du corps de pompe (2), comprenant une bride de montage (40) qui s'applique, du côté proche de l'espace intérieur (11), sur une surface d'appui (15) du couvercle de corps (4).

3. Agencement de pompe selon la revendication 2, **caractérisé en ce que** la surface d'appui (15) présente une zone (42) en retrait dans la direction axiale, dans laquelle s'engage une bague de centrage (44) formée sur la bride de montage (40).

4. Agencement de pompe selon la revendication 2 ou 3, **caractérisé en ce que**, sur le côté opposé à la bride de montage (40), l'élément adaptateur (39) présente plusieurs trous taraudés (45).

5. Agencement de pompe selon l'une quelconque des revendications 2 à 4, **caractérisé en ce qu'**une bague (47) qui s'étend plus loin dans la direction axiale dans l'espace intérieur (11) est prévue sur le côté opposé à la bride de montage (40).

6. Agencement de pompe selon l'une quelconque des revendications 2 à 5, **caractérisé en ce que** le contour extérieur de l'élément adaptateur (39) présente un tracé essentiellement conique.

7. Agencement de pompe selon la revendication 6, **caractérisé en ce qu'**en partant de la bride de montage (40), l'élément adaptateur (39) se rétrécit jusqu'à la bague (47).

8. Agencement de pompe selon l'une quelconque des revendications 2 à 7, **caractérisé en ce que** l'extrémité du rotor extérieur (38) orientée en direction du couvercle de corps (4) présente une saillie radialement circonférentielle (48).

9. Agencement de pompe selon l'une quelconque des revendications 2 à 8, **caractérisé en ce que** la saillie (48) est formée sur le côté intérieur de la bague (47).

10. Agencement de pompe selon l'une quelconque des revendications 2 à 7, **caractérisé en ce que** l'extrémité du rotor extérieur (38) orientée en direction du couvercle de corps (4) présente une zone (50) de diamètre extérieur réduit.

11. Agencement de pompe selon l'une quelconque des revendications 2 à 10, **caractérisé en ce qu'**entre la roue à aubes (23) et le rotor intérieur (24) est agencé un agencement de palier (26) en liaison active avec l'arbre de roue à aubes (20) pouvant être entraîné en rotation autour de l'axe de rotation (A).

12. Agencement de pompe selon la revendication 11, **caractérisé en ce qu'**un dispositif à ressort (30) est agencé entre le rotor intérieur (24) et l'agencement de palier (26).

13. Agencement de pompe selon la revendication 12, **caractérisé en ce qu'**entre le dispositif à ressort (30) et le rotor intérieur (24) se trouve une douille d'écartement (49) enfilée sur l'arbre de roue à aubes (20) .
